# FASCICULE DE BREVET EUROPEEN

(11) **EP 0 329 535 B1**
(45) Date de publication et mention de la délivrance du brevet: **08.05.1991**
(21) Numéro de dépôt: 89400377.1
(22) Date de dépôt: 09.02.1989
(51) Int. Cl.: E06B 11/00

(54) **Barrière-écluse basculante de sécurité pour plate-forme**
Schwenkbare Schleusenschranke zur Sicherung der Plattform
Pivotable mezzanine safety gate

(30) Priorité: 11.02.1988 FR 8801640
(43) Date de publication de la demande: 23.08.1989
(73) Titulaire: SARL PREVENTION INDUSTRIELLE, MANUTENTION, ENGINEERING P.I.M.E., 45550 Saint Denis de l'Hotel (FR)
(72) Inventeur: Roux, Michel, F-45550 Saint Denis de l'Hotel (FR)
(74) Mandataire: Bruder, Michel

(56) Documents cités:
- FR-A- 2 520 788
- FR-A- 2 601 659
- GB-A- 1 293 623

## Description

La présente invention concerne une barrière-écluse basculante de sécurité pour plate-forme.

On connaît déjà de telles barrières de protection constituant une entrée sur une plate-forme, par exemple dont l'accès est assuré par un monte-charge ou un engin de manutention tel qu'un chariot élévateur. Cette barrière est fermée vers le vide dans lequel est monté le monte-charge et elle doit être ouverte lorsqu'on veut accéder de l'extérieur sur la plate-forme ou de l'intérieur sur le monte-charge. Une telle barrière-écluse connue est constituée d'une armature montée au bord d'une plate-forme, comportant deux portillons, à savoir un portillon externe du côté du vide et un portillon interne du côté de l'intérieur de la plate-forme, reliés entre eux par des moyens de liaison de sorte que, en position de fermeture du passage donnant sur le vide le portillon externe se trouve en position verticale et en appui sur le sol de la plate-forme, le portillon interne se trouvant en position haute et qu'en position d'ouverture du passage, le portillon interne soit amené en position verticale et en appui sur le sol de la plate-forme tandis que le portillon externe se trouve en position haute, le passage entre ces deux positions de chacun des portillons étant réalisé automatiquement (voir FR.A.2 601 659 par exemple).

Une telle barrière-écluse présente l'inconvénient qu'en position de fermeture du passage donnant sur le vide par le portillon externe, celui-ci peut basculer, sous l'action d'un effort horizontal, en direction du vide et le personnel risque de tomber dans le vide ainsi rendu accessible et subir un grave accident.

La présente invention a pour but de pallier cet inconvénient du fait qu'elle comporte des moyens de verrouillage du portillon externe en position de fermeture du passage donnant sur le vide, s'opposant à tout basculement sous l'effet d'un effort horizontal exercé sur le portillon externe en direction du vide et se débloquant automatiquement par une traction exercée vers le bas sur le portillon interne en position haute et à l'horizontale.

De la sorte, le risque d'un accident à l'approche du personnel travaillant sur la plate-forme est totalement écarté car la barrière-écluse suivant l'invention ne peut donner accès au vide que lorsqu'on exerce sur le portillon interne un effort de traction vers le bas afin de fermer par ce portillon l'accès à la barrière-écluse.

On décrira ci-après, à titre d'exemples non limitatifs, diverses formes d'exécution de la présente invention, en référence au dessin annexé sur lequel:
La figure 1 est une vue en élévation schématique d'une barrière-écluse de l'invention selon une première forme d'exécution, le portillon externe étant en position de fermeture verrouillée.
La figure 2 est une vue partielle, à plus grande échelle, de l'ensemble du jeu de leviers constituant les moyens de liaison entre les portillons externe et interne de la barrière-écluse selon la forme d'exécution de la figure 1, le portillon externe étant en position de fermeture verrouillée.
Les figures 3 et 4 sont des vues respectivement semblables à celles des figures 1 et 2 au cours du mouvement de déverrouillage du portillon externe.
La figure 5 est une vue en élévation schématique de la barrière-écluse de l'invention selon une deuxième forme d'exécution.
La figure 6 est une vue partielle, à plus grande échelle, du jeu de leviers du côté du portillon interne, montrant les moyens de verrouillage du portillon externe de la barrière-écluse selon la figure 5.
La figure 7 est une vue en élévation schématique du jeu de leviers constituant les moyens de liaison entre les deux portillons, externe et interne, pourvus des moyens de verrouillage du portillon externe de la barrière-écluse de l'invention, selon une troisième forme d'exécution.

La barrière-écluse basculante de sécurité selon l'invention est illustrée sur les figures du dessin en traits forts en position de fermeture et en traits mixtes et fins en position d'ouverture. La barrière est constituée essentiellement d'une armature 1 montée basculante autour d'un axe horizontal et s'étendant parallèlement au bord 3 d'une plate-forme 4.

Cette armature qui est avantageusement réalisée au moyen de tubes ou barres assemblés entre eux par boulonnage ou soudage, comporte deux portillons, à savoir un portillon externe 5 du côté du vide où est installé un monte-charge, par exemple, non figuré sur le dessin, et un portillon interne 6, du côté de l'intérieur de la plate-forme 4, également réalisé par des tubes ou barres.

La barrière-écluse constitue une entrée sur la plate-forme 4, définie par un passage libre dans le garde-fou qui borde généralement la plate-forme.

En position de fermeture de la barrière, représentée en traits forts sur la figure 1 du dessin, le portillon externe 5 se trouve en position verticale et en appui sur le sol de la plate-forme 4, pratiquement au droit du bord 3 de cette plate-forme. Le portillon interne 6 est lui dans une position haute et à l'horizontale, à une hauteur suffisante pour permettre la libre circulation des opérateurs portant la charge à transférer vers ou à partir du monte-charge.

Normalement, la barrière est fermée par mesure de sécurité pour le personnel travaillant sur la plate-forme 4. Afin de libérer l'accès au monte-charge, la barrière-écluse doit être ramenée en position d'ouverture ce qui est réalisé en faisant pivoter le portillon interne 6 d'environ 90° dans le sens des aiguilles d'une montre et l'amener dans la position illustrée sur la figure 1 en traits mixtes et fins, c'est-à-dire à la verticale et reposant sur le sol de la plate-forme 4. Le portillon externe 5 doit se trouver alors, également tel que montré en traits mixtes et fins sur la figure 1, en position horizontale et à la hauteur suffisante pour pouvoir placer sur la plate-forme 4 une charge palettisée. Ce mouvement réciproque des deux portillons, se répétant en sens inverse lorsque le personnel veut avancer sur la plate-forme 4 et ramener la barrière-écluse en position de fermeture par mesure de sécurité, est réalisé automatiquement du fait que les deux portillons 5 et 6 sont reliés entre eux par un jeu de leviers 7. Ce jeu de leviers 7 comprend un premier levier 8 qui s'étend verticalement vers le haut et qui est solidaire du portillon externe 5, à sa partie extrême supérieure, lorsque ce portillon est à la verticale. Dans cette position la partie inférieure opposée est en appui sur le sol de la plate-forme 4, par l'intermédiaire d'une butée élastique E. Le portillon externe 5 est également rigidement solidaire d'un second levier 14, s'étendant horizontalement vers l'intérieur de la plate-forme, consolidé par une entretoise 15 et fixé au portillon externe 5 par l'une de ses parties extrêmes. Ce levier 14 est articulé, à sa partie extrême opposée à celle qui est fixée au portillon externe 5, autour d'un point fixe d'articulation A. Du fait de cette articulation A, le portillon externe 5 ne peut effectuer qu'une rotation autour de ce point matérialisant un axe de rotation horizontal.

Le jeu de leviers 7 comprend également un levier de commande 9 solidaire du portillon interne 6 et consolidé par une entretoise 10. Ce levier de commande 9 qui est incliné de bas en haut vers l'intérieur de la plate-forme en position de fermeture, est solidaire, près de sa partie extrême opposée au portillon interne 6, d'un levier de rotation 11 s'étendant vers le bas, d'équerre avec le levier de commande 9, donc incliné de haut en bas vers l'intérieur et consolidé par deux entretoises 12, de part et d'autre du levier de rotation. Ce levier de rotation 11 est articulé, à son extrémité inférieure en un point B situé en peu plus bas et vers l'intérieur par rapport au point d'articulation A.

Le jeu de leviers 7 comprend ensuite une bielle 13, dont une extrémité C est articulée sur l'extrémité supérieure du premier levier 8 tandis que l'autre extrémité D de la bielle 13 est articulée sur l'extrémité, à l'opposé du portillon interne 6, du levier de commande 9. Le jeu de leviers 7 constitue, du fait de la bielle 13, les moyens de liaison, doublement articulée en C et D, entre le portillon externe 5 et le portillon interne 6. Du fait que le levier de rotation 11 est articulé, par sa partie extrême inférieure, sur l'axe fixe B, le portillon interne 6 et le levier de commande 9 ne peuvent effectuer qu'une rotation autour de cet axe B.

Par ailleurs le levier de commande 9 est rigidement solidaire d'un bras coudé 16 proche du point d'articulation D. Ce bras coudé 16 s'étend au-dessus du levier de commande 9 et en direction de la bielle 13 et il porte à son extrémité une butée 17 de préférence élastique. Cette butée 17 vient en appui sur la bielle 13, lorsque le portillon interne 6 est soulevé dans sa position haute.

Selon l'invention les leviers du jeu de leviers 7 sont d'une longueur telle que, lorsque le portillon interne 6 est soulevé vers sa position la plus haute et éloignée du sol de la plate-forme 4, la bielle 13 pousse le premier levier 8 et avec lui le portillon externe 5 qui bascule et vient occuper sa position verticale de fermeture de la barrière-écluse. Les points d'articulation B, C, D forment un triangle dont le sommet D est au-dessus de la ligne BC qui réunit les points d'articulation B et C (figure 4). Un effort exercé vers le haut sur le portillon interne 6 fait s'abaisser légèrement le point d'articulation D par suite de la pression du bras coudé 16 sur la bielle 13 et le portillon externe 5 est alors rigidement fixé en place à la verticale, en position fermée en écrasant la butée élastique E (figure 1 et 2). Quel que soit l'effort que l'on puisse exercer ensuite sur le portillon externe 5, horizontalement, en direction du vide il est impossible de faire basculer le portillon externe 5 et d'ouvrir la barrière-écluse dans ce sens. Le portillon externe 5 est en effet verrouillé dans cette position fermée, le bras coudé 16 constituant les moyens de verrouillage du portillon 5 dans cette position.

Lors d'une traction exercée vers le bas (flèche F2 sur la figure 3) sur le portillon interne 6 en position horizontale haute, le point d'articulation D est tiré vers le haut. Le levier de commande 9 bascule de sorte que le bras coudé 16 s'écarte de la bielle 13 (figure 4), qui est de ce fait déverrouillée. Le portillon interne 5 est alors débloqué automatiquement et il peut basculer vers sa position d'ouverture, en étant entraîné pa la bielle 13 qui suit le mouvement du portillon interne 6.

Selon une deuxième forme d'exécution préférée mais nullement limitative de cette invention montrée sur les figures 5 et 6 du dessin, les moyens de liaison entre le portillon externe 5 et le portillon interne 6 sont constitués par trois leviers basculants 21, 22, 23 articulés autour d'axes longitudinaux situés dans un même plan vertical. Chacun de ces leviers est solidaire, en son milieu, d'un levier de rotation 24, 25, 26, ces leviers de rotation étant de plus en plus long à partir du levier le plus bas 24 vers le levier le plus haut 26. Les leviers de rotation 24, 25, 26 sont reliés aux leviers basculants 21, 22, 23 par l'une de leurs extrémités, ils sont perpendiculaires aux leviers basculants respectifs, et leurs autres extrémités sont articulées autour d'axes fixes respectifs 27, 28, 29, alignés verticalement. Les leviers basculants 21, 22, 23 sont articulés, à chacune de leurs extrémités, par des articulations coulissantes 30, 31, 32, et 33, 34, 35, d'un côté au portillon externe 5 et de l'autre côté au portillon interne 6. Suivant une variante chacun des portillons 5, 6 peut être constitué par un barrage souple relié aux extrémités des leviers basculants, ce barrage pouvant être formé, par exemple, de chaînes. Le basculement du levier le plus haut 23 autour de l'axe fixe 29 respectif est limité vers le haut d'un côté par une butée 36 et de l'autre côté par une seconde butée 37.

L'équilibrage des leviers basculants 21, 22, 23 autour des axes fixes 27, 28, 29 est tel que normalement les articulations coulissantes 30, 31, 32 sur le portillon externe 5 sont placées plus bas et de ce fait ce portillon externe, portant ces articulations coulissantes 30, 31, 32, est en position fermée, à la verticale. Les leviers basculants 21, 22, 23 sont déployés en éventail, avec les articulations coulissantes 33, 34, 35 portées par le portillon interne 6, placées en position haute, alignées et proches les unes des autres à l'horizontale.Dans cette position de fermeture le levier supérieur 23 est en appui contre la butée 36. Par ailleurs le levier inférieur 21 est en appui, par son extrémité inférieure, sur une butée élastique E disposée sur le bord 3 de la plate-forme 4. Le portillon interne 6 est, de ce fait en position d'ouverture, ainsi que décrit pour la forme d'exécution précédente. Une traction vers le bas sur le portillon interne 6 fait basculer les leviers basculants 21, 22, 23 autour des axes 27, 28, 29 avec les articulations coulissantes 33, 34, 35 vers le bas. Les leviers basculants 21, 22, 23 se déployent en éventail en sens inverse, ainsi que montré en traits mixtes sur la figure 3, et le portillon interne 6 vient se placer à la verticale, en position fermée. Par contre les articulations 30, 31, 32 montent à leur position haute et à proximité les unes des autres, à l'horizontale, donc le portillon externe 5 vient occuper sa position d'ouverture, le levier basculant 23 se trouvant en appui contre la seconde butée 37.

Lorsque le portillon interne 6 est en position hautes, les extrémités des leviers basculants 21, 22, 23 portant les articulations coulissantes 33, 34, 35, le long du portillon interne 6, viennent en contact ou à proximité immédiate les unes des autres. Les leviers basculants 21 et 22, les plus bas, sont pourvus respectivement, sur leurs faces voisines, de crochets 38, 39 dirigés en sens inverse l'un de l'autre (figure 4). Ces deux crochets 38, 39 constituent les moyens de verrouillage du portillon externe 5 en position fermée. Un effort exercé vers le haut sur le portillon interne 6, à la fin de sa course vers le haut, fait venir en contact et s'accrocher les crochets 38, 39 entre eux, au point 0 sur la figure 4. Dans cette position un effort exercé vers le haut sur le portillon 6 en position haute ou sur le levier le plus bas 21 a pour premier effet de faire coulisser très lègerement vers le bas le portillon externe 5, à l'encontre de la butée élastique E, par l'intermédiaire du levier basculant 21,et ce assez pour décrocher l'un de l'autre les deux crochets 38, 39. Le portillon externe 5 est, de la sorte, déverrouillé. Par la suite, ces deux crochets 38, 39 suivent vers le bas des trajectoires différentes, l'un en arc de cercle centré sur l'axe fixe 28, l'autre en arc de cercle centré sur l'axe fixe 27. Par contre, quel que soit l'effort exercé à l'horizontale sur le portillon externe 5, en direction du vide, ne saurait provoquer le décrochement l'un de l'autre des deux crochets 38, 39 et de ce fait déverrouiller et laisser s'ouvrir le portillon externe 5 en basculant vers le haut.

Une troisième forme d'exécution de l'invention, comportant les mêmes moyens de liaison entre le portillon externe 5 et le portillon interne 6, est pourvue, ainsi que montré sur la figure 7, de moyens de verrouillage du portillon externe 5 en position de fermeture différents de la forme d'exécution précédente.

Ces moyens de verrouillage sont constitués par une première bielle 41 articulée, à ses deux extrémités, d'une part sur l'extrémité externe du levier basculant inférieur 21, en 41a, et d'autre part sur le levier basculant supérieur 23, en 41b, à l'extrémité de ce levier, du côté de ces leviers basculants lié au portillon externe 5. Ces moyens de verrouillage comprennent ensuite une deuxième bielle 42 articulée, à ses deux extrémités, d'une part sur l'extrémité interne du levier basculant supérieur 23, en 42a, et d'autre part sur le levier basculant intermédiaire, en 42b, ainsi qu'une troisième bielle 43, articulée, à ses deux extrémités, d'une part sur l'extrémité interne du levier basculant intermédaire 22, en 43a, et d'autre part sur le levier basculant inférieur 21, en 43b. L'ensemble des deuxième et troisième bielles 42, 43 est placé du côté des leviers basculants proche du portillon interne 6. Le levier basculant inférieur 21 est réalisé en deux parties 21a et 21b en prolongement l'une de l'autre, réunies à leurs extrémités jointives par une liaison élastique 44 formant amortisseur, qui est disposé en dessous de la partie supérieure 21b, entre celle-ci et un support 45 solidaire de la partie inférieure 21a.

Du fait de cette conformation des moyens de verrouillage du portillon externe 5, un effort de poussée parallèle à la plate-forme 4 vers l'extérieur, selon la flèche F sur la figure 7, s'exerçant sur le portillon externe 5, se transmet par la bielle 41 au levier basculant supérieur 23. En position de fermeture le levier intermédiaire 22 et le levier supérieur 23 sont liés l'un à l'autre, à leurs extrémités internes supérieures, par la bielle 42 dont la ligne d'action X passe au-dessus de l'axe de rotation 28 du levier intermédiaire 22. Par conséquent lorsque le levier supérieur 23 tourne dans le sens des aiguilles d'une montre, il entraîne une réduction de la distance a entre l'axe de rotation 28 du levier intermédiaire 22 et l'extrémité supérieure du levier supérieur 23, c'est-à-dire l'articulation 42a. Dans ces conditions l'axe inférieur 42b de la bielle, qui est solidaire du levier intermédiaire 22, est contraint de se déplacer suivant la direction D, en entraînant ainsi le levier intermédiaire 22 dans le sens opposé au sens de rotation du levier supérieur 23, c'est-à-dire dans le sens inverse des aiguilles d'une montre. Les deux leviers intermédiaire 22 et supérieur 23 entrent alors en contact, à leurs extrémités supérieures, au point P et ils se trouvent par conséquent bloqués. Le portillon externe 5 est ainsi verrouillé en position de fermeture. Lorsqu'on exerce sur le portillon interne 6 une traction F1 vers le bas, la partie supérieure 21b du levier basculant inférieur 21 se replie élastiquement vers le bas, en comprimant l'amortisseur 44 maintenu par le support 45 solidaire de la partie inférieure 21a du levier 21 qui est maintenu bloqué. Par l'intermédiaire de la troisième bielle 43, la partie supérieure 21b, pivotant vers le bas dans le sens des aiguilles d'une montre, entraîne à son tour dans ce même sens le levier intermédiaire 22 auquel la troisième bielle 33 est reliée à son extrémité supérieure constituant l'articulation 44a. Après une rotation de quelques degrés du levier basculant intermédiaire 22, la ligne d'action X de la deuxième bielle 42 passe alors en dessous de l'axe de rotation 28 du levier intermédiaire 22 et à partir de ce moment le levier basculant supérieur 23 est entraîné en rotation dans le sens des aiguilles d'une montre autour de son axe 29. Le portillon externe 5 se trouve alors déverrouillé et il peut passer en position d'ouverture.

Afin d'équilibrer les efforts exercés sur les deux portillons interne 5 et externe 6, pour chacune des formes d'exécution décrites, un dispositif selon l'invention est placé de préférence de chaque côté latéral de la barrière-écluse.

## Revendications

1. Barrière-écluse basculante constituée d'une armature montée au bord d'une plate-forme (4), comportant deux portillons, à savoir un portillon externe (5) du côté du vide et un portillon interne (6) du côté de l'intérieur de la plate-forme, reliés entre eux par des moyens de liaison de sorte que, en position de fermeture du passage donnant sur le vide le portillon externe se trouve en position verticale et en appui sur le sol de la plate-forme, le portillon interne se trouvant en position haute, et qu'en position d'ouverture du passage le portillon interne est amené en position verticale et en appui sur le sol de la plate-forme tandis que le portillon externe se trouve en position haute, le passage entre ces deux positions de chacun des portillons étant réalisé automatiquement, caractérisée en ce qu'elle comporte des moyens de verrouillage du portillon externe (5) en position de fermeture du passage donnant sur le vide, s'opposant à tout basculement sous l'effet d'un effort horizontal exercé sur le portillon externe (5) en direction du vide et se débloquant automatiquement par une traction exercée vers le bas exercée sur le portillon interne (6) en position haute.

2. Barrière-écluse suivant la revendication 1 caractérisée en ce que les moyens de liaison entre le portillon externe (5) et le portillon interne (6) sont constitués par un jeu de leviers (7), comprenant un premier levier (8) et un second levier (14), articulé en un point fixe (A), solidaires du portillon externe (5), un levier de commande (9) solidaire du portillon interne (6) et portant, près de sa partie extrême opposée au portillon interne (6), un levier de rotation (11) articulé sur un axe fixe (B) et une bielle (13) articulée, à l'une de ses extrimités (C), sur le premier levier (8), et, à son autre extrémités (D), sur l'extrémité du levier de commande (9).

3. Barrière-écluse suivant la revendication 2 caractérisé en ce que les moyens de verrouillage du portillon externe (5) en position de fermeture sont constitués par un bras coudé (16) solidaire du levier de commande (9) et venant en appui sur la bielle (13), lorsque le portillon interne (6) est dans sa position haute, par l'intermédiaire d'une butée élastique (17).

4. Barrière-écluse suivant la revendication 1 dans laquelle les moyens de liaison entre le portillon externe (5) et le portillon interne (6) sont constitués par trois leviers basculants superposés (21, 22, 23) respectivement solidaires, en leurs milieux, de leviers de rotation (24, 25, 26), de plus en plus long, de bas en haut, perpendiculaires par rapport aux leviers basculants respectifs, articulés sur des axes horizontaux fixes respectifs (27, 28, 29) alignés verticalement, les leviers basculants (21, 22, 23) étant reliés à leurs extrémités, par des articulations (30, 31, 32; 33, 34, 35) d'un côté au portillon externe (5) et de l'autre côté au portillon interne (6), caractérisé en ce que les moyens de verrouillage du portillon externe (5) en position de fermeture sont constitués par deux crochets (38, 39) dirigés l'un contre l'autre, portés respectivement par les faces des leviers basculants intermédiaire (21) et inférieur (22) qui sont voisines l'une de l'autre lorsque le portillon interne (6) est en position haute.

5. Barrière-écluse suivant la revendication 1 dans laquelle les moyens de liaison entre le portillon externe (5) et le portillon interne (6) sont constitués par trois leviers basculants superposés (21, 22, 23) respectivement solidaires en leurs milieux, de leviers de rotation (24, 25, 26), de plus en plus longs, de bas en haut perpendiculaires par rapport aux leviers basculants respectifs, articulés sur des axes horizontaux fixes respectifs (27, 28, 29) alignés verticalement, les leviers basculants (21, 22, 23) étant reliés à leurs extrémités, par des articulations (30, 31, 32; 33, 34, 35) d'un côté au portillon externe (5) et de l'autre côté au portillon interne (6), caractérisée en ce que les moyens de verrouillage du portillon externe (5) en position de fermeture sont constitués par une première bielle (41) articulée, à ses deux extrémités, d'une part sur l'extrémité externe du levier basculant inférieur (21), en (41a), et d'autre part sur le levier basculant supérieur (23), en (41b) à l'extrémité de ce levier, du côté de ces leviers basculants lié au portillon externe (5), une deuxième bielle (42) articulée, à ses deux extrémités, d'une part sur l'extrémité interne du levier basculant supérieur (23), en (42a), et d'autre part sur le levier basculant intermédiaire, en (42b), ainsi qu'une troisième bielle (43) articulée, à ses deux extrémités, d'une part sur l'extrémité interne du levier basculant intermédiaire (22), en (43a), et d'autre part sur le levier basculant inférieur (21), en (43b), l'ensemble des deuxième et troisième bielles (42, 43) est placé du côté des leviers basculants proche du portillon interne (6), le levier basculant inférieur (21) étant réalisé en deux parties (21a, 21b) en prolongement l'une de l'autre, réunies à leurs extrémités jointives par une liaison élastique (44) formant amortisseur, qui est disposé en dessous de la partie supérieure (21b), entre celle-ci et un support (45) solidaire de la partie inférieure (21a).

## Patentansprüche

1. Schwenkbares Absperrgatter mit einem am Rand einer Plattform angebrachten Gestell, welches zwei Türen enthält, nämlich eine äußere Türe (5) an einer freien Seite und eine innere Türe (6) an einer inneren Seite der Plattform, welche miteinander durch eine Verbindungsanordnung derart verbunden sind, daß in der Schließstellung des ins Freie gehenden Weges die äußere Türe sich in ihrer senkrechten Lage befindet und am Boden der Plattform anliegt während die innere Türe sich in ihrer oberen Lage befindet, und in der Offenstellung des Weges die innere Türe sich in ihrer senkrechten Lage befindet und am Boden der Plattform anliegt während die äußere Türe sich in ihrer oberen Lage befindet, wobei der Übergang zwischen den beiden Lagen der Türen automatisch bewirkt wird, **dadurch gekennzeichnet**, daß es eine Vorrichtung zur Verriegelung der äußeren Türe (5) in der Schließstellung des ins Freie führenden Weges enthält, welche jedem Schwenken durch Einwirkung einer ins Freie gerichteten horizontalen Kraft auf die äußere Türe (5) entgegenwirkt und sich bei einem nach unten gerichteten Zug, der auf die innere Türe (6) in ihrer oberen Lage ausgeübt wird, automatisch entriegelt.

2. Absperrgatter nach Anspruch 1, **dadurch gekennzeichnet,** daß die Verbindungsanordnung zwischen der äußeren Türe (5) und der inneren Türe (6) durch ein Hebelsystem (7) gebildet wird, welches einen ersten Hebel (8), sowie einen an einem festen Punkt (A) angelenkten zweiten Hebel (14), die mit der äußeren Türe (5) verbunden sind, einen Steuerhebel (9), der mit der inneren Türe (6) verbunden ist und an seinem der inneren Türe (6) entgegengesetzten Teil einen Drehhebel (11) trägt, der auf einer festen Achse (B) schwenkbar gelagert ist, und eine Schubstange (13), die mit einem ihrer Enden (C) am ersten Hebel (8) und mit ihrem anderen Ende (D) am Ende des Steuerhebels (9) angelenkt ist, enthält.

3. Absperrgatter nach Anspruch 2, **dadurch gekennzeichnet,** daß die Vorrichtung zur Verriegelung der äußeren Türe (5) in der Schließstellung aus einem gebogenen Arm (16) besteht, der mit dem Steuerhebel (9) verbunden ist und über einen elastischen Anschlag (17) an der Schubstange (13) anliegt, wenn sich die innere Türe (6) in ihrer oberen Lage befindet.

4. Absperrgatter nach Anspruch 1, bei welchem die Verbindungsanordnung zwischen der äußeren Türe (5) und der inneren Türe (6) durch drei schwenkbare, übereinander angeordnete Hebel (21, 22, 23) gebildet wird, die in ihrer Mitte jeweils mit Drehhebeln (24, 25, 26) fest verbunden sind, welche von unten nach oben immer länger sowie senkrecht bezüglich der jeweiligen Schwenkhebel sind und jeweils an festen horizontalen Achsen (27, 28, 29), die vertikal fluchten, angelenkt sind, und bei dem die Schwenkhebel (21, 22, 23) an ihren Enden über Gelenke (30, 31, 32; 33, 34, 35) an der einen Seite an der äußeren Türe (5) von der anderen Seite an der inneren Türe (6) angelenkt sind, **dadurch gekennzeichnet,** daß die Vorrichtung zur Verriegelung der äußeren Türe (5) in der Schließstellung durch zwei Haken (38, 39) gebildet wird, die aufeinander zu gerichtet und jeweils an den Seiten des mittleren (21) und des unteren (22) Schwenkhebels befestigt sind, welche einander benachbart sind, wenn sich die innere Türe (6) in ihrer oberen Lage befindet.

5. Absperrgatter nach Anspruch 1, bei dem die Verbindungsanordnung zwischen der äußeren Türe (5) und der inneren Türe (6) durch drei übereinanderliegende Schwenkhebel (21, 22, 23) gebildet sind, die jeweils in ihrer Mitte mit Drehhebeln (24, 25, 26) fest verbunden sind, die von unten nach oben immer länger und senkrecht zu den jeweiligen Schwenkhebeln sind und jeweils an festen horizontalen Achsen (27, 28, 29), die vertikal fluchten, angelenkt sind, und bei dem die Schwenkhebel (21, 22, 23) mit ihren Enden über Gelenke (30, 31, 32; 33, 34, 35) an der einen Seite mit der äußeren Türe und an der anderen Seite mit der inneren Türe (6) verbunden sind, **dadurch gekennzeichnet,** daß die Vorrichtung zum Verriegeln der äußeren Türe (5) in der Schließstellung gebildet wird durch eine erste Schubstange (41), welche an ihren beiden Enden einerseits bei (41a) oberhalb des äußeren Endes des unteren Schwenkhebels (21) und andererseits am oberen Schwenkhebel (23) bei (41b) am Ende dieses Hebels jeweils auf der Seite dieser Schwenkhebel, die mit der äußeren Türe (5) verbunden sind, angelenkt sind, ferner eine zweite Schubstange (42), die an seinen beiden Enden einerseits am inneren Ende des oberen Schwenkhebels (23) bei (42a) und andererseits am mittleren Schwenkhebel bei (42b) angelenkt ist, sowie eine dritte Schubstange (43), die an ihren beiden Enden einerseits am inneren Ende des mittleren Schwenkhebels (22) bei (43a) und andererseits am unteren Schwenkhebel (21) bei (43b) angelenkt ist, wobei die Anordnung aus der zweiten und der dritten Schubstange (42, 43) auf der der inneren Türe (6) benachbarten Seite der Schwenkhebel angeordnet ist, der untere Schwenkhebel (21) aus zwei Teilen (21a, 21b) gebildet ist, die jeweils in Verlängerung voneinander verlaufen und an ihren verbundenen Enden durch eine elastische Verbindung (44) verbunden sind, welche einen Stoßdämpfer bildet, welcher sich unter dem oberen Teil (21b) zwischen diesem und einem fest mit dem unteren Teil (21a) verbundenen Träger (45) befindet.

## Claims

1. Pivotable safety gate constituted by a frame mounted at the edge of a platform 4, comprising two gates, namely an outer gate 5 towards the void and an inner gate 6 towards the interior of the platform, connected together by connecting means with the result that, in position of closure of the passage leading to the void, the outer gate is in a vertical position and in abutment on the floor of the platform, the inner gate being in upper position, and, in position of opening of the passage, the inner gate is brought into vertical position and in abutment on the floor of the platform, whilst the outer gate is in upper position, the passage between these two positions of each of the gates being effected automatically, characterized in that it comprises means for locking the outer gate 5 in position of closure of the passage leading to the void, opposing any pivoting under the effect of a horizontal effort exerted on the outer gate 5 in the direction of the void and automatically unblocking by a downwardly exerted traction exerted on the inner gate 6 in upper position.

2. Safety gate according to Claim 1, characterized in that the means for connection between the outer gate 5 and the inner gate 6 are constituted by a set of levers 7, comprising a first lever 8 and a second lever 14 articulated at a fixed point A, (said levers) fast with the outer gate 5, a control lever 9 fast with the inner gate 6 and bearing, near its end part opposite the inner gate 6, a lever for rotation 11 articulated on a fixed pin B and a connecting rod 13 articulated, at one of its ends C, on the first lever 8 and, at its other end D, on the end of the control lever 9.

3. Safety gate according to Claim 2, characterized in that the means for locking the outer gate 5 in position of closure are constituted by a bent arm 16 fast with the control lever 9 and coming into abutment on the connecting rod 13, when the inner gate 6 is in its upper position, via an elastic stop 17.

4. Safety gate according to Claim 1, in which the means for connection between the outer gate 5 and the inner gate 6 are constituted by three superposed pivoting levers 21, 22, 23, respectively fast, at their centres, with levers for rotation 24, 25, 26, progressively longer from bottom to top, perpendicular with respect to the respective pivoting levers, articulated on respective fixed horizontal pins 27, 28, 29 aligned vertically, the pivoting levers 21, 22, 23 being connected, at their ends, by articulations 30, 31, 32; 33, 34, 35 on one side to the outer gate 5 and on the other side to the inner gate 6, characterized in that the means for locking the outer gate 5 in position of closure are constituted by two hooks 38, 39 directed against each other, borne respectively by the faces of the intermediate pivoting lever 21 and lower pivoting lever 22 which are adjacent one another when the inner gate 6 is in upper position.

5. Safety gate according to Claim 1, in which the means for connection between the outer gate 5 and the inner gate 6 are constituted by three superposed pivoting levers 21, 22, 23 respectively fast at their centres with levers for rotation 24, 25, 26, progressively longer from bottom to top, perpendicular with respect to the respective pivoting levers, articulated on respective fixed horizontal pins 27, 28, 29, aligned vertically, the pivoting levers 21, 22, 23 being connected at their ends, by articulations 30, 31, 32; 33, 34, 35, on one side to the outer gate and, on the other side, to the inner gate 6, characterized in that the means for locking the outer gate 5 in position of closure are constituted by a first connecting rod 41 articulated, at its two ends, on the one hand on the outer end of the lower pivoting lever 21, at 41a, and, on the other hand, on the upper pivoting lever 23, at 41b at the end of this lever, on the side of these pivoting levers connected to the outer gate 5, a second connecting rod 42, articulated, at its two ends, on the one hand, on the inner end of the upper pivoting lever 23, at 42a, and, on the other hand, on the intermediate pivoting lever, at 42b, as well as a third connecting rod 43 articulated, at its two ends, on the one hand on the inner end of the intermediate pivoting lever 22, at 43a, and, on the other hand, on the lower pivoting lever 21, at 43b, the assembly of the second and third connecting rods 42, 43 is placed on the side of the pivoting levers close to the inner gate 6, the lower pivoting lever 21 being made in two parts 21a, 21b in line with each other, joined at their contiguous ends by an elastic connection 44 forming damper, which is disposed below the upper part 21b, between the latter and a support 45 fast with the lower part 21a.
